# FASCICULE DE BREVET EUROPEEN

(11) **EP 3 679 196 B1**
(45) Date de publication et mention de la délivrance du brevet: **03.11.2021**
(21) Numéro de dépôt: 18796702.1
(22) Date de dépôt: 07.09.2018
(51) Int. Cl.: E03C 1/02, E04F 17/08, E04C 1/39, E03B 7/09, E03B 7/04

(54) **PANNEAU POUR LA DISTRIBUTION HYDRAULIQUE DANS UNE INSTALLATION**
PLATTE ZUR WASSERVERTEILUNG IN EINER EINRICHTUNG
PANEL FOR WATER DISTRIBUTION IN A FACILITY

(30) Priorité: 08.09.2017 FR 1758311
(43) Date de publication de la demande: 15.07.2020
(73) Titulaire: France Prefa Concept, 40990 Saint-Paul-les-Dax (FR)
(72) Inventeur: MIGNOT, Thierry, 40180 Rivière Saas et Gourby (FR)
(74) Mandataire: A.P.I. Conseil
(86) Numéro de dépôt international: PCT/FR2018/052195
(87) Numéro de publication internationale: WO 2019/048798

(56) Documents cités:
- EP-A1- 2 196 584
- WO-A2-2011/029971
- CH-A5- 593 394
- CH-A5- 640 290

## Description

La présente invention concerne le domaine des dispositifs pour la distribution hydraulique dans des installations. En particulier, il sera fait référence à un dispositif de type panneau permettant de faciliter la mise en place du réseau hydraulique d'une installation et notamment la colonne montante d'eau. La présente invention concerne également une colonne montante d'eau formée à partir d'un assemblage de plusieurs panneaux selon l'invention.

### [Art antérieur]

Dans le cadre d'installations de type immeuble de logement ou de bureaux, la mise en place d'un nouveau réseau hydraulique ou la rénovation d'un réseau hydraulique existant nécessite l'installation d'un grand nombre de conduites destinées à gérer le réseau d'eau et notamment d'une colonne montante d'eau (e.g. d'eau froide). Les colonnes montantes d'eau sont des circulations verticales dans lesquelles la direction des flux est ascendante (e.g. eau potable) ou descendante (e.g. eau résiduaire) ainsi elles constituent la colonne vertébrale de la distribution hydraulique dans des immeubles notamment de logements. Les colonnes montantes d'eau froide sont des canalisations collectives qui desservent en eau chaque étage d'un immeuble et sur lesquelles sont branchées les dérivations individuelles desservant chaque logement ou installations.

La mise en conformité d'un réseau hydraulique et notamment de ces colonnes montantes d'eau dans de nouvelles installations de type logements, bureaux ou immeubles requière généralement des piquages, le façonnage de conduites, ou canalisations, et doit se faire en suivant une réglementation établie (e.g. en France NF DTU 60.1, DTU 60.11 et DTU 65.10). Le façonnage de ces canalisations consiste principalement en la réalisation de coupe, de filetage, de cintrage et/ou de perçage des tubes. Ces opérations sont généralement réalisées directement dans les installations destinées à recevoir les colonnes montantes préalablement à l'assemblage des éléments façonnés. Cet assemblage, dépendant de la nature des canalisations, peut se faire par vissage, soudo-brasage, soudage autogène, brasage capillaire, raccord à compression, raccords spéciaux, raccords à sertir, brides ou piquage. De même, les canalisations sont fixées indépendamment contre les murs de l'installation à l'aide d'étriers ou de colliers métalliques selon la nature des canalisations. La réglementation dans certains territoires peut être très stricte obligeant les constructeurs ou les rénovateurs à impérativement respecter des dimensions précises notamment au niveau de l'écartement entre les colonnes et le mur support, entre les écrous ou encore entre les postes de comptages. Ce façonnage et cette mise en place indépendante des différentes portions de conduites, directement sur le site de l'installation est alors très chronophage.

Ainsi, toutes ces étapes sont consommatrices de temps et potentiellement génératrices d'accidents. Cela est d'autant plus le cas lors de la construction de nouveaux immeubles de logement comportant un nombre élevé d'étages. En outre, lors de la mise en place de telles distributions, il existe des occurrences de malfaçons dont la fréquence n'est pas négligeable. De plus, le coût d'installation de ces distributions hydrauliques pourrait être encore réduit si ces installations pouvaient être réalisées par des personnes non spécialisées, c'est-à-dire ne maitrisant pas les méthodes de coupe, de filetage, de cintrage et/ou de perçage des tubes ainsi que les techniques d'assemblages telles que soudo-brasage, soudage autogène ou brasage capillaire. Il a déjà été proposé des ensembles tels que des répartiteurs (CH593394), compacts (CH640290) ou non, permettant, notamment via une canalisation principale fixée au niveau d'une paroi arrière et présentant des raccords de dérivation, de répartir le flux hydraulique (EP2196584), ou encore des unités hydrauliques pouvant être reliées entre elles (WO2011029971). Néanmoins, il n'existe pas de solution satisfaisante permettant de répondre aux problèmes associés aux coûts et aux risques associés au façonnage sur site du réseau hydraulique, notamment de la conduite montante.

Ainsi, il existe un besoin pour de nouveaux dispositifs permettant l'installation rapide et sans risque d'une distribution hydraulique d'une installation.

### [Problème technique]

L'invention a donc pour but de remédier aux inconvénients de l'art antérieur. En particulier, l'invention a pour but de proposer un dispositif et une méthode capables de répondre aux problèmes associés aux coûts de construction et aux risques associés au façonnage sur site du réseau hydraulique, notamment de la conduite montante. Ce dispositif et cette méthode permettent également à des non spécialistes d'installer aisément un réseau hydraulique avec une occurrence réduite de malfaçon.

### [Brève description de l'invention]

L'invention propose un panneau de distribution hydraulique, aussi appelé ensemble préfabriqué ou gaine palière, comportant les principales pièces nécessaires à la mise en place de la distribution d'un réseau hydraulique d'un bâtiment à étage, par exemple un immeuble. A cet effet, l'invention porte sur un dispositif pour la distribution hydraulique, de préférence d'eau potable (e.g. eau froide ou eau chaude) ou d'eau de chauffage, dans une installation, ladite installation comprenant une colonne montante d'eau verticale, ledit dispositif se présentant sous forme d'un panneau comprenant :
- une conduite principale comportant des sorties de distribution,
- une pluralité de conduites secondaires, reliées directement ou indirectement aux sorties de distribution de ladite conduite principale,
- une pluralité de vannes aptes à modifier ou à stopper un débit d'eau entre la conduite principale et chacune des conduites secondaires, et
- un support sur lequel sont fixés la conduite principale et la pluralité de conduites secondaires, ledit support étant destiné à être fixé contre l'un des murs de l'installation,
caractérisé en ce que ladite conduite principale est agencée pour former, une fois ledit support fixé contre l'un des murs de l'insatallation, une partie de la colonne montante d'eau verticale de l'installation.

A l'aide d'un tel panneau, étant donné qu'il comporte déjà des vannes, une conduite principale comportant des sorties de distribution, des conduites secondaires reliées à une conduite principale et ces conduites sont fixées sur un support, un réseau de distribution hydraulique peut alors être rapidement installé sur le site de l'installation et faire gagner un temps important et une réduction des risques d'accident ou de malfaçons. Cela est d'autant plus vrai concernant l'installation des parties communes d'un réseau hydraulique de bâtiment nécessitant une ou plusieurs vannes permettant de rapidement isoler un des logements. Cela est possible car une majorité des opérations de conception des conduites ou tubes nécessaires à la distribution de l'eau sur un étage a été réalisée avant l'installation sur site par exemple dans des ateliers spécialisés. En outre, un tel panneau pré fabriqué permet d'atteindre une marge d'erreur très faible dans les dimensions caractérisant l'agencement des conduites et donc un respect des réglementations sur le façonnage de conduites.
La conduite principale est ainsi avantageusement destinée à former une partie d'une colonne montante d'eau d'une installation. Cela est particulièrement avantageux car les portions de colonnes montantes sont particulièrement complexes à manipuler et à transformer de façon à concevoir un réseau de distribution fonctionnel et pérenne.

**Selon d'autres caractéristiques optionnelles du panneau :**
- la conduite principale présente une longueur comprise entre 2 et 5 mètres. Contrairement à des ensembles préfabriqués pouvant être utilisé pour la mise en place d'une distribution de l'eau au sein d'un logement, le panneau de distribution selon l'invention comporte une conduite principale destinée à former une partie d'une colonne montante d'eau d'une installation. Ainsi les dimensions de cette conduite principale sont beaucoup plus grandes que pour des applications classiques.
- la conduite principale comporte en outre une vanne. Cela permet par exemple de rapidement isoler un étage ou un ensemble de pièces.
- la conduite principale ne comporte pas de coude et est rectiligne.
- Il comporte une conduite principale ou deux conduites principales.
- Il comporte entre 2 et 20 conduites secondaires, de préférence il comporte entre 4 et 20 conduites secondaires et de façon encore plus préférée entre 8 et 20 conduites secondaires. La présence de ce nombre élevé de conduites secondaires permet au panneau de distribution hydraulique de répartir l'eau dans un plus grand nombre de pièces ou de logement. Avantageusement, les conduites secondaires comportent à chacune de leurs extrémités un moyen de raccordement amovible.
- le support présente une densité globale inférieure à 700 kg/m³. Cela permet d'alléger le panneau de façon à faciliter sa manipulation.
- le support présente au moins une plaque en matériau polymère rigide sur laquelle est disposé un polymère expansé. Avantageusement, le support comporte au moins une plaque en matériau polymère rigide d'une densité supérieure à 700 kg/m³ sur laquelle est disposé un polymère expansé d'une densité inférieure à 700 kg/m³. Cela permet de disposer d'un dispositif pour la distribution hydraulique dont le support est résistant tout en n'étant pas trop lourd. En outre, la présence du polymère expansé permet de réduire les vibrations, liées à l'écoulement de fluides dans les canalisations, se répercutant sur les murs de l'installation. Ainsi, cela permet de réduire les nuisances acoustiques. De façon préférée, le support comporte deux plaques en matériau polymère rigide entre lesquelles est disposé un polymère expansé.
- la dureté de la surface de la plaque en matériau polymère rigide est avantageusement supérieure à 40 telle que mesurée par la norme ISO 868.
- le support comporte deux plaques en matériau polymère rigide entre lesquelles est disposé le polymère expansé
- le support présente une surface comprise entre 0,5 m² et 5 m², de préférence entre 2 m² et 4 m². Cette surface pour le support est suffisante pour permettre la fixation des conduites sur le support et assurer sa rigidité tout en limitant le poids du panneau de distribution hydraulique. En outre, le support peut comporter des évidements. Des évidements dans le support permettent de réduire encore le poids du panneau.
- les conduites secondaires sont fixés au support par l'intermédiaire d'un moyen de fixation, de préférence en matériau polymère, constitué d'au moins deux parties, une première partie étant apte à s'insérer dans le support et une seconde partie étant apte à maintenir une conduite secondaire entre la première partie et la seconde partie et à se fixer de manière amovible à la première partie.
- les conduites secondaires sont constituées en majorité de cuivre, d'acier ou de laiton.
- chacune des conduites secondaires est reliée à un compteur d'eau, ledit compteur d'eau étant relié à une sortie de distribution de la conduite principale.

Selon un autre aspect, l'invention porte sur un procédé de fabrication du panneau de distribution selon l'invention. Le procédé de fabrication comporte par exemple les étapes suivantes :
- découpe de la conduite principale aux dimensions souhaitées,
- avantageusement, installation aux extrémités de la conduite principale de moyens de raccordement aptes à permettre le raccordement étanche de la conduite principale à une autre conduite principale,
- positionnement et fixation des sorties de distribution sur la conduite principale, de préférence par l'intermédiaire d'une étape de soudage,
- découpe de la pluralité de conduites secondaires aux dimensions souhaitées,
- avantageusement, installation aux extrémités des conduites secondaires de moyens de raccordement amovibles,
- installation d'une pluralité de vannes aptes à modifier ou à stopper un débit de l'eau entre la conduite principale et chacune des conduites secondaires, et
- découpe du support aux dimensions souhaitées, et
- fixation de la conduite principale et des conduites secondaires sur le support.

Ce procédé présente l'avantage de permettre la réalisation de toutes les étapes de conception d'une partie d'un réseau de distribution hydraulique d'une installation dans un atelier dédié à la construction de ces panneaux de distribution hydraulique. Ainsi, toutes les étapes de ce procédé n'ont pas à être réalisées de façon précaire sur le site de l'installation permettant une réduction du coût, des malfaçons et des risques d'accident.

Selon un autre aspect, l'invention porte sur une colonne montante d'eau selon la revendication 15. En particulier l'invention porte sur une colonne montante d'eau formée par une pluralité de dispositifs ou panneaux selon l'invention. Par exemple, ladite colonne montante est formée par une pluralité de dispositifs ou panneaux selon l'invention fixés un à un au niveau de leur conduite principale.

D'autres avantages et caractéristiques de l'invention apparaitront à la lecture de la description suivante donnée à titre d'exemple illustratif et non limitatif, en référence aux Figures annexées qui représentent :
- Figures 1A et 1B, des schémas conceptuels de l'organisation d'un panneau de distribution selon deux modes de réalisation de l'invention, à savoir sans compteur d'eau (Figure 1A) et avec compteurs d'eau (Figure 1B).
- Figure 2, un schéma technique d'un panneau de distribution hydraulique selon l'invention dont la conduite principale est destinée à former une partie d'une colonne montante d'eau d'une installation.
- Figures 3A et 3B, la vue de face (Figure 3A) et la vue de coté (Figure 3B) d'un schéma technique de l'organisation d'un panneau de distribution selon un autre mode de réalisation de l'invention.
- Figures 4A et 4B, un support du dispositif pour la distribution hydraulique selon un mode de réalisation de l'invention (A), et une vue en perspective du support d'un dispositif pour la distribution hydraulique selon un autre mode de réalisation de l'invention (B).
- Figures 5A et 5B, des vues en perspective de moyen de fixation selon deux modes de réalisation de l'invention.

### [Description de l'invention]

Dans la suite de la description, on entend par « sensiblement égale », une valeur variant de moins de 30 % par rapport à la valeur comparée, de préférence de moins de 20 %, de façon encore plus préférée de moins de 10 %.

On entend par « installation », un bâtiment ou une partie de bâtiment comportant de préférence une pluralité d'étages et/ou de pièces.

L'expression « conduite montante d'eau » ou « colonne montante d'eau », correspond, au sens de l'invention, à une conduite verticale dans lesquelles la direction des flux est ascendante (e.g. eau potable) ou descendante (e.g. eau résiduaire), de préférence ascendante. Cette conduite verticale est apte à desservir en eau chaque étage d'un immeuble et elle comporte des dérivations individuelles desservant chaque logement ou ensemble de pièces. La conduite principale selon l'invention peut constituer une partie ou une portion de conduite montante d'eau.

Le terme « amovible », au sens de l'invention correspond à la capacité à être détaché, enlevé ou démonté aisément sans avoir à détruire des moyens de fixation soit parce qu'il n'y a pas de moyen de fixation soit parce que les moyens de fixation sont aisément et rapidement démontables (e.g. encoche, vis, languette, ergot, clips, écrou, filetage). Par exemple, par amovible, il faut comprendre que l'objet n'est pas fixé par soudure ou par un autre moyen non prévu pour permettre de détacher l'objet. De façon avantageuse, un moyen de raccordement amovible est un raccord fileté ou un raccord à tube encastré.

Par « eau récupérée » ou «eau collectée », il faut comprendre des eaux de récupération qui ne sont pas distribuées directement par le réseau de distribution d'eau potable. Cela peut correspondre par exemple à des eaux de pluie ou les eaux grises récupérées au niveau de l'installation ou encore des eaux collectées au niveau d'un éco quartier.

Le terme « vanne », au sens de l'invention correspond à un dispositif manuel ou électrique permettant de modifier ou stopper le débit de l'eau dans une canalisation (un tube ou une conduite) en utilisant un signal électrique ou une action mécanique. Il peut par exemple intégrer un solénoïde ou un moteur électrique. Une vanne selon l'invention peut également intégrer une sonde (e.g. vanne porte sonde).

Dans la suite de la description, les termes « amont » et « aval » se réfèrent à la direction de l'écoulement du fluide.

Dans la suite de la description, les mêmes références sont utilisées pour désigner les mêmes éléments.

La Figure 1 schématise un dispositif pour la distribution hydraulique 1 selon l'invention. Le dispositif 1 se présente avantageusement sous forme d'un panneau. Ainsi dans la suite de la description le dispositif 1 pourra également être nommé panneau 1. Par panneau, il faut comprendre un support, de préférence plan sur lequel sont fixés de nombreux éléments. Le panneau selon l'invention peut être recouvert d'un cache permettant de masquer l'agencement des conduites ou d'une coque limitant l'accès aux conduites et aux dispositifs fixé sur le support 10.

Le dispositif ou panneau 1 selon l'invention permet notamment la mise en place rapide d'une distribution hydraulique sur un étage d'une installation. Les installations peuvent être des installations industrielles, de types bureaux, de types logements collectifs ou domestiques. De préférence, les installations sont des immeubles et de façon encore plus préférée ce sont des immeubles comportant des logements.

La distribution hydraulique est de préférence une distribution d'eau potable, par exemple une distribution d'eau potable froide. Néanmoins, le panneau selon l'invention peut également être utilisé pour la mise en place d'une distribution d'eau chaude sanitaire, d'une distribution des eaux de chauffage ou encore d'une distribution d'eau collectée. En effet, dans les installations de grande taille équipées d'un moyen de production d'eau chaude centralisée, il est nécessaire de mettre en place un réseau de distribution de l'eau chaude pour chaque étage permettant une distribution de l'eau chaude à l'entrée de l'installation individuelle puis aux points de puisage (e.g. douche, bain, évier, lavabo). Dans ce contexte, le panneau 1 selon l'invention peut permettre une mise en place beaucoup plus rapide et avec des risques d'accident de travail réduits.

Comme cela est représenté dans les figures 1A et 1B, le panneau 1 de distribution hydraulique comporte une seule **conduite principale 20,** ladite conduite principale 20 étant de préférence destinée à former une partie d'une colonne montante d'eau d'une installation.

Ainsi, dans le cadre de la mise en place de panneaux 1 selon l'invention dans un immeuble, l'enchainement de plusieurs panneaux 1 (e.g. typiquement un panneau par étage) peut permettre de rapidement former une partie d'une colonne montante d'eau apte à desservir en eau chaque étage d'un immeuble et sur laquelle sont branchées les dérivations individuelles, via les conduites secondaires 30, desservant chaque logement. Etant donné que la conduite principale 20 peut être destinée à former une partie d'une colonne montante d'eau d'une installation, les extrémités de la conduite 20 comportent de préférence des moyens de raccordement aptes à permettre un raccordement de l'extrémité supérieure de la conduite principale 20 d'un panneau 1 à l'extrémité inférieure de la conduite principale 20 d'un autre panneau 1. Le raccordement entre deux conduites principales 20 peut par exemple être réalisé via des assemblages hétérogènes par apport de métal, par polymérisation de matériaux de même nature et par écrasement valant sertissage.

Particulièrement lorsqu'elle est destinée à former une partie de colonne montante, la conduite principale 20 présente généralement une longueur comprise entre 2 et 5 mètres, de façon préférée entre 2,5 et 4 mètres. Dans ce cas, elle présente généralement un diamètre interne compris entre 10 et 120 centimètres, de préférence entre 20 et 100 centimètres, de façon plus préférée entre 25 et 85 centimètres. Un tel diamètre est particulièrement adapté pour supporter des vitesses de l'ordre de 1 m par seconde ou supérieur et des pressions de l'ordre de 10 bars ou supérieures. Elle peut être par exemple constituée en majorité de cuivre, d'acier tel que de l'acier galvanisé, de PVC ou de laiton. De préférence, elle est constituée en majorité de cuivre et peut comporter un traitement anti corrosion. En outre, lorsque la conduite principale 20 est destinée à former une partie de la colonne montante, elle ne comporte pas de coude et est avantageusement rectiligne. En outre, elle est de préférence destinée à être positionnée de façon verticale dans l'installation.

Outre ses deux extrémités, la conduite principale 20 comporte une pluralité de sorties de distribution 23. Ces sorties sont avantageusement directement soudées à la conduite principale 20 et comportent à leur extrémité un moyen de raccordement amovible 24. Par exemple, la conduite principale 20 peut comporter au moins deux sorties de distribution 23, de préférence au moins trois sorties de distribution 23 et de façon encore plus préférées au moins quatre sorties de distribution 23. La conduite principale 20 présentée en figure 1 comporte quatre sorties de distribution 23.

La conduite principale 20 comporte avantageusement une vanne 22 apte à modifier ou stopper le débit de l'eau dans la conduite principale 20. Cette vanne comme présenté en figure 1 est de préférence située à une extrémité de la conduite principale 20 et de façon plus préférée de la partie basse de la conduite principale 20.

La conduite principale 20 est fixée au support par des moyens de fixation 21. Ces moyens de fixation 21 seront adaptés selon la charge et les contraintes de descentes et sont de préférence des fixations de type fileté mécaniques traversantes supportées si besoin par un cadre métallique indéformable.

En outre, la conduite principale 20 peut être couplée à un dispositif anti-bélier à membrane, à un purgeur d'air automatique, ou encore à des vannes d'isolement.

Les figures 3A et 3B présentent les vues respectivement de face et de côté d'un panneau 1 de distribution hydraulique selon l'invention dans lequel, ledit panneau comporte deux conduites principales 20 (20a, 20b). A noter que ces conduites principales 20a, 20b, comportent une extrémité bouchée. En outre, ces conduites principales 20a, 20b présentent des dimensions plus modestes comme par exemple une longueur comprise entre 10 et 50 centimètres et un diamètre interne compris entre 1 et 10 centimètres.

Comme cela est représenté aux figures 1A, 1B et 2, le panneau 1 de distribution comporte une pluralité de **conduites secondaires 30**. Ces conduites secondaires 30 sont généralement destinées à permettre une quantification et un transport de façon individualisée de l'eau à chaque logement d'un étage. Ainsi, elles constituent des dérivations individuelles desservant chaque logement, ensemble de pièces ou pièce.

Le panneau 1 comporte par exemple entre deux et vingt conduites secondaires 30. Les figures 1A et 1B représentent, pour des raisons de simplification, quatre conduites secondaires 30.

Les conduites secondaires 30 présentent généralement une longueur comprise entre 10 et 400 centimètres, de préférence entre 10 et 200 centimètres et un diamètre interne compris entre 5 et 50 centimètres, de préférence entre 15 et 35 centimètres. Néanmoins, comme cela est présenté aux figures 3A et 3B, les conduites secondaires 30 peuvent présenter une longueur bien plus faible, par exemple comprise entre 2 et 10 centimètres.

Les conduites secondaires 30 peuvent être constituées en majorité de cuivre, d'acier ou de laiton. De préférence, elles sont constituées en majorité de cuivre et peuvent comporter un traitement anti corrosion. Ainsi, elles ajoutent une protection supplémentaire contre le développement de légionnelles dans le réseau hydraulique de l'installation notamment lorsque le panneau est utilisé pour de la distribution d'eau chaude. En outre, comme présenté en figures 1A, 1B et 2, ces conduites secondaires 30 comportent avantageusement deux sections perpendiculaires.

Le panneau 1 de distribution hydraulique selon l'invention comporte également une pluralité de vannes 25 aptes à modifier ou à stopper un débit d'eau entre la conduite principale 20 et chacune des conduites secondaires 30. Plus particulièrement, ces vannes 25 permettent de modifier ou stopper l'écoulement de l'eau sortant des conduites secondaires (extrémité 31, de préférence avec moyen de raccordement amovible). Ces vannes 25 peuvent être intégrées dans la ou les conduites principales 20 ou intégrées dans les conduites secondaires 30. Avantageusement, ces vannes 25 sont positionnées aux extrémités des sorties de distribution 23, à l'extrémité 32 (de préférence avec moyen de raccordement amovible) ou à l'extrémité 31 (de préférence avec moyen de raccordement amovible) des conduites secondaires 30. Elles sont alors reliées audites conduites de façon amovible.

Ainsi, les conduites secondaires 30 sont généralement reliées indirectement aux sorties de distribution 23 de ladite conduite principale 20. Par indirectement, il faut comprendre que le panneau peut comprendre des dispositifs tels que des actionneurs ou des dispositifs de mesure positionnés entre une conduite secondaire et la conduite principale. Ainsi, de nombreux dispositifs peuvent être intégrés aux panneaux selon l'invention. Le panneau 1 selon l'invention peut par exemple comprendre en outre des compteurs d'eau, des électrovannes des débitmètres des sondes de température et/ou des calorimètres.

Dans le cas d'une distribution d'eau froide (par exemple figures 1A, 1B, 2), le panneau 1 de distribution hydraulique selon l'invention pourra comporter un compteur divisionnaire d'eau froide 34 (figure 1B), avec des vannes amont 25 et des vannes aval 26 permettant d'aisément démonter le compteur d'eau 34, ainsi qu'un clapet anti-pollution. Comme cela est présenté en figure 2, le clapet antipollution 26 peut faire office de vanne aval. Ledit panneau 1 pourra également comporter un réducteur de pression placé de préférence avant le compteur d'eau 34. En l'absence de compteur, le panneau 1 peut comprendre une manchette entre les deux moyens de raccordement amovibles 24 et 32.

Dans le cas de la distribution d'eau chaude sanitaire, on trouvera généralement un compteur d'eau 34 ainsi que les vannes amont et aval. Chacune des conduites secondaires 30 est alors reliée à un compteur d'eau 34, ledit compteur d'eau 34 pouvant être relié à une sortie de distribution 23 de la conduite principale 20.

Comme cela est présenté dans les figures 3A et 3B, dans le cas de la distribution de chauffage, le panneau 1 de distribution hydraulique selon l'invention pourra comprendre des circuits aller 20a et retour 20b, sur le circuit aller 20a on pourra trouver un compteur de calories (non représenté) et une vanne 25, on pourra trouver sur le circuit retour une vanne porte sonde 27 permettant de mesurer la température de retour, cette sonde pouvant être reliée au compteur de calories.

Les conduites secondaires 30 comportent deux extrémités et avantageusement elles comportent à chacune de leurs extrémités un moyen de raccordement amovible 31, 32 permettant d'une part, pour le moyen de raccordement amovible 31, un raccordement amovible avec des conduits permettant d'acheminer l'eau par exemple au sein de chacun des logements et d'une autre part, pour le moyen de raccordement amovible 32, un raccordement amovible avec un compteur d'eau 34 ou une des sorties de distribution 23. Avantageusement, les moyens de raccordement amovible 31 sont positionnés au niveau d'un bord du support 10 de façon à faciliter leur jonction avec une conduite.

Alternativement, le panneau 1 peut comprendre une ou plusieurs conduites intermédiaires, reliées directement ou indirectement à une sortie de distribution 23 de la conduite principale 20. Par indirectement, il faut comprendre que le panneau peut comprendre des dispositifs tels que des actionneurs ou des dispositifs de mesure positionnés entre une conduite secondaire et la conduite principale.

Par exemple, chacune des conduites secondaires 30 peut être reliée à un compteur d'eau 34 et ledit compteur d'eau 34 est alors relié une sortie de distribution de l'au moins une conduite intermédiaire. Une telle versatilité permet de répondre à la diversité des besoins en agencement et permet la mise en place aisée et rapide d'un réseau de distribution correspondant au mieux à la demande particulière de l'installation.

En outre, le panneau 1 de distribution hydraulique comporte un **support 10** sur lequel sont fixés la conduite principale 20 et la pluralité de conduites secondaires 30 par exemple comme présenté sur la figure 1. Le support 10 est apte à être fixé contre l'un des murs de l'installation. Ainsi, le panneau 1 avec tous ces constituants peut être directement installé sans nécessiter les opérations habituelles de filetage, cintrage, perçage ou soudage sur site.

Avantageusement, le support 10 présente une densité globale inférieure à 800 kg/m³. De façon préférée, sa densité globale est inférieure à 700 kg/m³ et de façon plus préférée sa densité globale ou masse volumique est comprise entre 400 et 600 kg/m³. Une telle densité permet de faciliter la manœuvrabilité du dispositif pour la distribution hydraulique. En effet, une densité trop élevée entraine un poids trop important du panneau 1 et rend sa manipulation difficile. En outre, une densité trop faible rend difficile la manipulation du panneau. Ainsi, le support 10 présente avantageusement une densité globale supérieure à 300 kg/m³.

L'épaisseur du support est généralement inférieure à 20 mm. De façon préférée, elle est comprise entre 5 mm et 15 mm. De façon encore plus préférée elle est sensiblement égale à 10 mm. De même, le contrôle de l'épaisseur permet d'obtenir un support suffisamment rigide pour supporter l'ensemble des conduites qu'il comporte tout en conservant un poids ne rendant pas sa manipulation complexe ou éprouvante.

Comme cela est présenté aux figures 4A et 4B, le support 10 comporte avantageusement au moins une plaque en matériau polymère rigide 11 sur laquelle est disposé un polymère expansé 12. En outre, la dureté de la surface de la plaque en matériau polymère rigide 11 est avantageusement supérieure à 40 telle que mesurée par la norme ISO 868, de préférence la norme ISO 868:2003. De façon préférée, la dureté de la surface du matériau polymère rigide 11 est supérieure ou égale à 45. Cette dureté de surface permet de conserver un panneau peu sensible aux rayures ou aux dommages externes légers convenant ainsi parfaitement à une utilisation dans un environnement de type chantier / construction.

Avantageusement, la plaque en matériau polymère rigide 11 et le polymère expansé 12 présentent des densités différentes. La combinaison de ces deux polymères permet d'améliorer les propriétés du support 10 et du panneau 1 de façon générale de façon à procurer un ensemble préfabriqué qui soit robuste tout en étant facilement manipulable. Par exemple, la plaque en matériau polymère rigide 11 présente une densité supérieure à 700 kg/m³, de préférence supérieur à 800 kg/m³. Le polymère expansé 12 quant à lui présente une densité inférieure à 700 kg/m³, de préférence inférieure à 600 kg/m³. La densité ou masse volumique est de préférence mesurée selon la norme EN ISO 1183-1.

Ainsi, le support 10 selon l'invention selon ces caractéristiques avantageuses permet au panneau 1 de présenter des avantages nets en termes de poids comparé à un panneau en polypropylène compact classique dont la densité pourrait être supérieure à 900 kg/m³. En plus de cela, grâce aux caractéristiques ci-dessus, le support 10 présente un excellent rapport entre ténacité et grande rigidité, solidité et haute résistance aux produits chimiques ou bien au feu. En outre, il présente une rigidité et une résistance à la flexion plus élevées par rapport aux panneaux PVC standards.

La plaque en matériau polymère rigide 11 et le polymère expansé 12 peuvent être composés de différents polymères pouvant par exemple être sélectionnés parmi : les polymères (meth)acryliques (e.g. PMMA-polyméthacrylate de méthyle), les polyesters saturés (e.g. PET-polytéréphtalate d'éthylène, PETG-polytéréphtalate d'éthylène glycosilé, PBT- polytéréphtalate de butylène, PLA-acide polylactique), le polyéthylène (PE), le polycarbonate (PC), le Polychlorure de vinyle (PVC), le Polyfluorure de vinylidène (PVDF), le PVC chloré (PVCC), le polyurétane (PU), le polypropylène (PP). La plaque en matériau polymère rigide 11 et le polymère expansé 12 peuvent également être constitués de copolymères.

Avantageusement, et comme cela est présenté en figure 4B, le support 10 comporte deux plaques en matériau polymère rigide 11 entre lesquelles est disposé un polymère expansé 12. Cet agencement forme une structure de type sandwich où le polymère expansé 12, structure à plus faible densité, est entouré par une ou plusieurs plaques en matériau polymère rigide 11.

Le support comporte avantageusement plusieurs trous de fixation 13 (généralement au moins 6) permettant de fixer rapidement le panneau 1 à un mur. En outre, des trous 14 peuvent être prévus de façon à faciliter la fixation des collecteurs sur le support 10. Enfin, le support peut avantageusement comporter des évidements 15 permettant de réduire encore le poids du panneau 1 et faciliter ainsi sa manipulation. Dans ce cas, les évidements présentent avantageusement une surface comprise entre 500 cm² et 7000 cm².

Comme cela est présenté en figure 1 et figure 2, les conduites 20, 30, 50 sont avantageusement fixées au support 10 par l'intermédiaire de **moyens de fixation 40.**

Des moyens de fixation 40 ayant une structure avantageuse sont détaillés aux figures 5A et 5B. Ainsi, avantageusement, un moyen de fixation 40 en polymère est de préférence constitué d'au moins deux parties 41, 45, une première partie 41 étant apte à s'insérer dans le support 10, notamment par l'intermédiaire d'une protubérance 43 et une seconde partie 45 étant apte à maintenir un conduit entre la première partie 41 et la seconde partie 45 et à se fixer de manière amovible à la première partie 41. Comme cela est présenté en figure 5A et 5B, les moyens de fixation 40 présentent une forme sensiblement plane. Ils comportent un moyen d'accroche 46 solidaire de la seconde partie 45 configuré pour venir se positionner, lors de la fermeture des moyens de fixation 40, dans un logement 44 formé dans la première partie 41. Lorsque la seconde partie 45 est fixée à la première partie 41, un emplacement 42 correspondant au diamètre extérieur d'une conduite secondaire 30 est formé et permet de maintenir ladite conduite secondaire 30.

En outre, comme cela est visible en comparant le moyen de fixation 40 présenté en figure 5A et celui présenté en figure 5B, les moyens de fixation 40 peuvent présenter des tailles différentes de façon à faciliter l'organisation des conduits sur le support 10. Il est alors possible de faire sur le support 10 des étages différents tout en maintenant les tubes fixés au support 10. Ainsi, de façon avantageuse, le panneau 1 comporte des moyens de fixation 40 présentant des hauteurs différentes. Les valeurs de hauteurs présentant de préférence une différence d'au moins 2 centimètres, de façon encore plus préférée d'au moins 3 centimètres. Par exemple, certains moyens de fixation 40 peuvent présenter une hauteur comprise entre 70 et 90 centimètres tandis que d'autres moyens de fixation 40 peuvent présenter une hauteur comprise entre 40 et 60 centimètres. Le moyen de fixation 40 peut également comporter une partie amovible 47 pouvant être utilisée pour catégoriser aisément le type de canalisation auquel le moyen de fixation est associé.

Les moyens de fixation 40 sont de préférence constitués en matériau polymère rigide et peuvent être composés de différents polymères pouvant par exemple être sélectionnés parmi : les polymères (meth)acryliques (e.g. PMMA-polyméthacrylate de méthyle), les polyesters saturés (e.g. PET- polytéréphtalate d'éthylène, PETG-polytéréphtalate d'éthylène glycosilé, PBT- polytéréphtalate de butylène, PLA-acide polylactique), le polyéthylène (PE), le polycarbonate (PC), le Polychlorure de vinyle (PVC), le Polyfluorure de vinylidène (PVDF), le PVC chloré (PVCC), le polyurétane (PU), le polypropylène (PP). La plaque en matériau polymère rigide 11 et le polymère expansé 12 peuvent également être constitués de copolymères. Les moyens de fixation 40 peuvent également être constitués d'un assemblage de polymère rigide et de polymère expansé tels que décrit ci-dessus.

Le dispositif pour la distribution hydraulique 1 selon l'invention peut également comporter un régulateur de pression. Le régulateur de pression peut être positionné sur la conduite principale 20 ou sur une conduite secondaire 30. Avantageusement, la présence de ce régulateur de pression permet notamment de contrecarrer l'augmentation de pression la nuit ou sur les périodes estivales et ainsi réduire significativement la consommation d'eau par l'installation.

La pression de service admissible au sein d'une installation individuelle est de 3,5 bars car au-delà le risque de détérioration des diffuseurs (mitigeurs, électrovannes MAL...) n'est pas à négliger. Une pression plus faible peut nuire uniquement au confort ou aux performances du réseau hydraulique. Ainsi, le régulateur de pression est avantageusement configuré de façon à maintenir une pression de 3,5 bars ou moins au sein de l'installation. De façon préférée, le régulateur de pression est configuré pour maintenir une pression dans l'installation comprise entre 3 bars et 3,5 bars.

Avantageusement, le régulateur de pression est un régulateur de pression préréglé et automatique, capable de stabiliser automatiquement la pression aval à une valeur réglée. Alternativement, le régulateur de pression peut comprendre un capteur de pression avec réducteur de pression réglable.

Le dispositif pour la distribution hydraulique 1 selon l'invention est simple et rapide à installer dans une installation, notamment dans une installation en cours de construction. La fixation au mur peut se faire par un accrochage simple percé à 10 mm. Les extrémités des conduites et les sorties de distribution sont alors à raccorder, de préférence de façon amovible, par exemple en suivant un système de pictogrammes.

Grâce au panneau 1 selon l'invention il est possible d'installer une colonne montante d'un immeuble en seulement une journée alors que cela pourrait prendre plus d'une semaine avec les systèmes de l'art antérieur. En outre, les risques d'accidents auront été réduits.

Du fait de tous ces avantages, il est possible d'équiper des installations de façon simple, rapide et moins couteuse que ce qui était possible jusqu'à présent.

## Revendications

1. Dispositif pour la distribution hydraulique dans une installation comprenant une colonne montante d'eau verticale, ledit dispositif se présentant sous forme d'un panneau comprenant :
- une conduite principale (20) comportant des sorties de distribution (23),
- une pluralité de conduites secondaires (30), reliées directement ou indirectement aux sorties de distribution (23) de ladite conduite principale (20),
- une pluralité de vannes (25) aptes à modifier ou à stopper un débit d'eau entre la conduite principale (20) et chacune des conduites secondaires (30), et
- un support (10) sur lequel sont fixés la conduite principale (20) et la pluralité de conduites secondaires (30), ledit support (10) étant destiné à être fixé contre l'un des murs de l'installation ;
**caractérisé en ce que** ladite conduite principale (20) est agencée pour former, une fois ledit support (10) fixé contre l'un des murs de l'installation, une partie de la colonne montante d'eau verticale de l'installation.

2. Dispositif pour la distribution hydraulique selon la revendication 1, **caractérisé en ce que** le support (10) comporte des évidements.

3. Dispositif pour la distribution hydraulique selon la revendication 1 ou 2, **caractérisé en ce que** la conduite principale (20) présente une longueur comprise entre 2 et 5 mètres.

4. Dispositif pour la distribution hydraulique selon l'une quelconque des revendications1 à 3, **caractérisé en ce que** la conduite principale (20) ne comporte pas de coude et est rectiligne.

5. Dispositif pour la distribution hydraulique selon l'une quelconque des revendications 1 à 4, **caractérisé en ce que** la conduite principale (20) comporte une vanne (22) apte à modifier ou stopper le débit de l'eau dans la conduite principale (20).

6. Dispositif pour la distribution hydraulique selon l'une quelconque des revendications 1 à 5, **caractérisé en ce que** le support (10) présente une densité globale inférieure à 700 kg/m³.

7. Dispositif pour la distribution hydraulique selon l'une quelconque des revendications 1 à 6, **caractérisé en ce que** le support (10) comporte au moins une plaque en matériau polymère rigide (11) présentant une densité supérieure à 700 kg/m³ sur laquelle est disposé un polymère expansé (12) présentant une densité inférieure à 700 kg/m³.

8. Dispositif pour la distribution hydraulique selon la revendication 7, **caractérisé en ce que** la dureté de la surface de la plaque en matériau polymère rigide (11) est supérieure à 40 telle que mesurée par la norme ISO 868.

9. Dispositif pour la distribution hydraulique selon l'une des revendications 7 ou 8, **caractérisé en ce que** le support (10) comporte deux plaques en matériau polymère rigide (11) entre lesquelles est disposé le polymère expansé (12).

10. Dispositif pour la distribution hydraulique selon l'une quelconque des revendications 1 à 9, **caractérisé en ce que** le support (10) présente une surface comprise entre 0,5 m² et 5 m².

11. Dispositif pour la distribution hydraulique selon l'une quelconque des revendications 1 à 10, **caractérisé en ce que** les conduites secondaires (30) sont constituées en majorité de cuivre, d'acier ou de laiton.

12. Dispositif pour la distribution hydraulique selon l'une quelconque des revendications 1 à 11, **caractérisé en ce que** les conduites secondaires (30) sont fixés au support (10) par l'intermédiaire d'un moyen de fixation (40), de préférence en polymère, constitué d'au moins deux parties (41, 45), une première partie (41) étant apte à s'insérer dans le support (10) et une seconde partie (45) étant apte à maintenir une conduite secondaire (30) entre la première partie (41) et la seconde partie (45) et à se fixer de manière amovible à la première partie (41).

13. Dispositif pour la distribution hydraulique selon l'une quelconque des revendications 1 à 12, **caractérisé en ce que** chacune des conduites secondaires (30) est reliée à un compteur d'eau (34), ledit compteur d'eau (34) étant relié à une sortie de distribution (23) de la conduite principale (20).

14. Procédé de fabrication d'un dispositif pour la distribution hydraulique selon l'une des revendications 1 à 13, **caractérisé en ce qu'**il comprend les étapes suivantes :
- découpe d'une conduite principale (20) aux dimensions souhaitées,
- positionnement et fixation de sorties de distribution (23) sur la conduite principale (20), de préférence par l'intermédiaire d'une étape de soudage,
- découpe d'une pluralité de conduites secondaires (30) aux dimensions souhaitées,
- installation d'une pluralité de vannes aptes à modifier ou à stopper un débit de l'eau entre la conduite principale et chacune des conduites secondaires, et
- découpe d'un support (10) aux dimensions souhaitées, et
- fixation de la conduite principale (20) et de la pluralité de conduites secondaires (30) sur le support (10) de manière à ce que le dispositif se présente sous forme d'un panneau.

15. Colonne montante d'eau formée par une pluralité de dispositifs se présentant sous forme de panneaux (1) de distribution hydraulique, chacun des panneaux (1) comprenant :
- une conduite principale (20) comportant des sorties de distribution (23),
- une pluralité de conduites secondaires (30), reliées directement ou indirectement aux sorties de distribution (23) de ladite conduite principale (20),
- une pluralité de vannes (25) aptes à modifier ou à stopper un débit d'eau entre la conduite principale (20) et chacune des conduites secondaires (30), et
- un support (10) sur lequel sont fixés la conduite principale (20) et la pluralité de conduites secondaires (30), ledit support (10) étant destiné à être fixé contre l'un des murs de l'installation.

## Patentansprüche

1. Vorrichtung zur hydraulischen Verteilung in einer Einrichtung mit einem vertikalen Wassersteigrohr, wobei die Vorrichtung die Form einer Platte aufweist, umfassend:
- eine Hauptleitung (20) mit Verteilungsauslässen (23),
- eine Vielzahl von Nebenleitungen (30), die direkt oder indirekt mit den Verteilungsauslässen (23) der Hauptleitung (20) verbunden sind,
- eine Vielzahl von Ventilen (25), die dafür ausgelegt sind, den Wasserfluss zwischen der Hauptleitung (20) und jeder der Nebenleitungen (30) zu verändern oder zu stoppen, und
- einen Träger (10), auf dem die Hauptleitung (20) und die Vielzahl von Nebenleitungen (30) befestigt sind, wobei der Träger (10) dazu bestimmt ist, an einer der Wände der Einrichtung befestigt zu werden;
**dadurch gekennzeichnet, dass** die Hauptleitung (20) so beschaffen ist, dass sie, sobald der Träger (10) an einer der Wände der Einrichtung befestigt ist, einen Teil des vertikalen Wassersteigrohrs der Einrichtung bildet.

2. Vorrichtung zur hydraulischen Verteilung nach Anspruch 1, **dadurch gekennzeichnet, dass** der Träger (10) Aussparungen aufweist.

3. Vorrichtung zur hydraulischen Verteilung nach Anspruch 1 oder 2, **dadurch gekennzeichnet, dass** die Hauptleitung (20) eine Länge zwischen 2 und 5 Metern aufweist.

4. Vorrichtung zur hydraulischen Verteilung nach einem der Ansprüche 1 bis 3, **dadurch gekennzeichnet, dass** die Hauptleitung (20) keine Biegung aufweist und gerade ist.

5. Vorrichtung zur hydraulischen Verteilung nach einem der Ansprüche 1 bis 4, **dadurch gekennzeichnet, dass** die Hauptleitung (20) ein Ventil (22) umfasst, das dafür ausgelegt ist, den Wasserfluss in der Hauptleitung (20) zu verändern oder zu stoppen.

6. Vorrichtung zur hydraulischen Verteilung nach einem der Ansprüche 1 bis 5, **dadurch gekennzeichnet, dass** der Träger (10) eine Gesamtdichte von weniger als 700 kg/m³ aufweist.

7. Vorrichtung zur hydraulischen Verteilung nach einem der Ansprüche 1 bis 6, **dadurch gekennzeichnet, dass** der Träger (10) mindestens eine Platte aus starrem Polymermaterial (11) mit einer Dichte von mehr als 700 kg/m³ umfasst, auf der ein geschäumtes Polymer (12) mit einer Dichte von weniger als 700 kg/m³ angeordnet ist.

8. Vorrichtung zur hydraulischen Verteilung nach Anspruch 7, **dadurch gekennzeichnet, dass** die Oberflächenhärte der Platte (11) aus starrem Polymermaterial größer als 40 ist, gemessen nach der Norm ISO 868.

9. Vorrichtung zur hydraulischen Verteilung nach einem der Ansprüche 7 oder 8, **dadurch gekennzeichnet, dass** der Träger (10) zwei Platten aus starrem Polymermaterial (11) umfasst, zwischen denen das geschäumte Polymer (12) angeordnet ist.

10. Vorrichtung zur hydraulischen Verteilung nach einem der Ansprüche 1 bis 9, **dadurch gekennzeichnet, dass** der Träger (10) eine Fläche zwischen 0,5 m² und 5 m² aufweist.

11. Vorrichtung zur hydraulischen Verteilung nach einem der Ansprüche 1 bis 10, **dadurch gekennzeichnet, dass** die Nebenleitungen (30) überwiegend aus Kupfer, Stahl oder Messing bestehen.

12. Vorrichtung zur hydraulischen Verteilung nach einem der Ansprüche 1 bis 11, **dadurch gekennzeichnet, dass** die Nebenleitungen (30) mit Hilfe eines Befestigungsmittels (40), vorzugsweise aus Polymer, das aus mindestens zwei Teilen (41, 45) besteht, am Träger (10) befestigt sind, wobei ein erster Teil (41) in den Träger (10) eingesetzt werden kann und ein zweiter Teil (45) eine Nebenleitung (30) zwischen dem ersten Teil (41) und dem zweiten Teil (45) halten kann und abnehmbar an dem ersten Teil (41) befestigt werden kann.

13. Vorrichtung zur hydraulischen Verteilung nach einem der Ansprüche 1 bis 12, **dadurch gekennzeichnet, dass** jede der Nebenleitungen (30) mit einem Wasserzähler (34) verbunden ist, wobei der Wasserzähler (34) mit einem Verteilungsauslass (23) der Hauptleitung (20) verbunden ist.

14. Verfahren zur Herstellung einer Vorrichtung zur hydraulischen Verteilung nach einem der Ansprüche 1 bis 13, **dadurch gekennzeichnet, dass** es die folgenden Schritte umfasst:
- Schneiden einer Hauptleitung (20) auf die gewünschten Abmessungen,
- Positionieren und Befestigen der Verteilungsauslässe (23) an der Hauptleitung (20), vorzugsweise durch einen Schweißvorgang,
- Schneiden einer Vielzahl von Nebenleitungen (30) auf die gewünschten Abmessungen,
- Installieren einer Vielzahl von Ventilen, die dafür ausgelegt sind, den Wasserfluss zwischen der Hauptleitung und jeder der Nebenleitungen zu verändern oder zu stoppen, und
- Schneiden eines Trägers (10) auf die gewünschten Abmessungen, und
- Befestigen der Hauptleitung (20) und der Vielzahl von Nebenleitungen (30) an dem Träger (10) auf derartige Weise, dass die Vorrichtung die Form einer Platte hat.

15. Wassersteigrohr, das aus einer Vielzahl von Vorrichtungen in Form von hydraulischen Verteilungsplatten (1) besteht, wobei jede der Platten (1) Folgendes umfasst:
- eine Hauptleitung (20) mit Verteilungsauslässen (23),
- eine Vielzahl von Nebenleitungen (30), die direkt oder indirekt mit den Verteilungsauslässen (23) der Hauptleitung (20) verbunden sind,
- eine Vielzahl von Ventilen (25), die dafür ausgelegt sind, den Wasserfluss zwischen der Hauptleitung (20) und jeder der Nebenleitungen (30) zu verändern oder zu stoppen, und
- einen Träger (10), auf dem die Hauptleitung (20) und die Vielzahl von Nebenleitungen (30) befestigt sind, wobei der Träger (10) dazu bestimmt ist, an einer der Wände der Einrichtung befestigt zu werden.

## Claims

1. A device for water supply in an installation comprising a vertical water standpipe, said device appearing in the form of a panel comprising:
- a main pipe (20) including distribution outlets (23),
- a plurality of secondary pipes (30), connected directly or indirectly to the distribution outlets (23) of said main pipe (20),
- a plurality of valves (25) able to modify or to stop a flow of water between the main pipe (20) and each of the secondary pipes (30), and
- a support (10) on which are fastened the main pipe (20) and the plurality of secondary pipes (30), said support (10) being intended to be fastened against one of the walls of the installation;
**characterized in that** said main pipe (20) is arranged to form, once said support (10) is fastened against one of the walls of the installation, a portion of the vertical water standpipe of the installation.

2. The device for water supply according to claim 1, **characterized in that** the support (10) includes cavities.

3. The device for water supply according to claim 1 or 2, **characterized in that** the main pipe (20) has a length comprised between 2 and 5 meters.

4. The device for water supply according to any one of claims 1 to 3, **characterized in that** the main pipe (20) does not include an elbow and is rectilinear.

5. The device for water supply according to any one of claims 1 to 4, **characterized in that** the main pipe (20) includes a valve (22) able to modify or stop the flow of water in the main pipe (20).

6. The device for water supply according to any one of claims 1 to 5, **characterized in that** the support (10) has an overall density less than 700 kg/m³.

7. The device for water supply according to any one of claims 1 to 6, **characterized in that** the support (10) includes at least one plate of rigid polymer material (11) having a density greater than 700 kg/m³ on which is positioned an expanded polymer (12) having a density less than 700 kg/m³.

8. The device for water supply according to claim 7, **characterized in that** the hardness of the surface of the plate of rigid polymer (11) is greater than 40 as measured by the ISO 868 standard.

9. The device for water supply according to one of claims 7 or 8, **characterized in that** the support (10) includes two plates of rigid polymer material (11) between which is positioned the expanded polymer (12).

10. The device for water supply according to any one of claims 1 to 9, **characterized in that** the support (10) has a surface area comprised between 0.5 m² and 5 m².

11. The device for water supply according to any one of claims 1 to 10, **characterized in that** the secondary pipes (30) consist mostly of copper, of steel or of brass.

12. The device for water supply according to any one of claims 1 to 11, **characterized in that** the secondary pipes (30) are fastened to the support (10) by means of a fastening means (40), preferably of polymer, consisting of at least two portions (41, 45), a first portion (41) being able to be inserted into the support (10) and a second portion (45) being able to hold a secondary pipe (30) between the first portion (41) and the second portion (45) and to fasten itself removably to the first portion (41) .

13. The device for water supply according to any one of claims 1 to 12, **characterized in that** each of the secondary pipes (30) is connected to a water meter (34), said water meter (34) being connected to a distribution outlet (23) of the main pipe (20).

14. A method of manufacturing a device for water supply according to one of claims 1 to 13, **characterized in that** it comprises the following steps:
- cutting a main pipe (20) to the desired dimensions,
- positioning and fastening the distribution outlets (23) to the main pipe (20), preferably by means of a welding step,
- cutting a plurality of secondary pipes (30) to the desired dimensions,
- installing a plurality of valves able to modify or to stop a flow of water between the main pipe and each of the secondary pipes, and
- cutting a support (10) to the desired dimensions, and
- fastening the main pipe (20) and the plurality of secondary pipes (30) to the support (10) so that the device appears in the form of a panel.

15. A water standpipe formed by a plurality of devices appearing in the form of water supply panels (1) each of the panels (1) comprising:
- a main pipe (20) including distribution outlets (23),
- a plurality of secondary pipes (30), connected directly or indirectly to the distribution outlets (23) of said main pipe (20),
- a plurality of valves (25) able to modify or to stop the flow of water between the main pipe (20) and each of the secondary pipes (30), and
- a support (10) on which are fastened the main pipe (20) and the plurality of secondary pipes (30), said support (10) being intended to be fastened against one of the walls of the installation.
